# EUROPÄISCHE PATENTSCHRIFT

(11) **EP 0 127 071 B1**
(45) Veröffentlichungstag und Bekanntmachung des Hinweises auf die Patenterteilung: **26.08.1987**
(21) Anmeldenummer: 84105576.7
(22) Anmeldetag: 16.05.1984
(51) Int. Cl.: E04D 1/30

(54) **Dachabdeckungsstein**
Roof cover brick
Pierre de couverture de toit

(30) Priorität: 27.05.1983 DE 8315528 U
(43) Veröffentlichungstag der Anmeldung: 05.12.1984
(62) Teilanmeldung aus: 86117117.1
(73) Patentinhaber: Eichner, Egbert, D-2000 Hamburg 63 (DE)
(72) Erfinder: Eichner, Egbert, D-2000 Hamburg 63 (DE)
(74) Vertreter: Richter, Werdermann & Gerbaulet

## Beschreibung

Die Erfindung betrifft einen Dachabdeckungsbaustein, insbesondere Dachstein, wie Falzpfanne, Wellprofilplatte od. dgl. für Schrägdächer, mit einem wannenförmigen, oben offen ausgebildeten Formkörper als Blumentrog.

Dachgauben von Dächern sehen oftmals schmucklos aus, da das Anbringen von Blumenkästen im Bereich des Gaubenfensters im Hinblick auf dessen Ausgestaltung entweder nicht möglich ist, und wenn, dann nur mit zusätzlichen Einrichtungen, wie bügelartigen Halterungen, in die die Blumenkästen einsetzbar sind.

Nach der CH-A-592 220 ist ein Dachelement zum Begrünen von Schrägdächern bekannt, das eine Öffnung besitzt, an die ein blumentopfartiger, wasserundurchlässiger Körper mit angeschlossen ist, der mit einem mit Wasser und Nährlösung getränkten, besäten und/oder bepflanzten Füllmaterial ausgefüllt ist, wobei das Füllmaterial dem Wurzelsystem der Pflanze den notwendigen Halt gewähren soll. Mit einem derartig ausgebildeten Dachelement ist das Begrünen von Schrägdächern möglich, die nicht speziell hierfür konstruiert sind und bei denen eine pflanzliche Belebung ausgeschlossen schien. Ferner soll die Begrünung eines Schrägdaches sich nicht nur positiv auf das Hausklima auswirken, sondern dazu beitragen, dass im Winter die Schneerutschgefahr auf Schrägdächern, die begrünt sind, auf ein Minimum herabgesetzt wird. Die Anordnung und Ausgestaltung des in die Öffnung des Dachelementes eingesetzten blumentopfartigen Körpers trägt jedoch leicht zu einem Auswaschen des Füllmaterials bei, da der blumentopfartige Körper keinen vorderseitigen Abschluss aufweist und darüber hinaus die Öffnung des blumentopfartigen Körpers in der Aussenfläche des Dachelementes liegt. Hinzu kommt, dass der in die Öffnung des Dachelementes eingesetzte blumentopfartige Körper in keiner Weise der jeweiligen Dachneigung anpassbar ist.

Ferner ist nach der DE-U-80 17 378 eine Halterung zur Anbringung von Blumenkästen auf Schrägflächen bekannt, die aus einem auf der Schrägfläche anliegenden Matallstab, der Befestigungsmöglichkeiten aufweist und der an seinem einen Ende in einem Kreisbogen von weniger als 180° von der Schrägfläche wegführt, ferner aus einem den Blumenkasten aufnehmenden Halter, dessen Unterseite in dem Kreisbogen aufgenommen und in diesem zur Ausrichtung des Blumenkastens verdrehbar ist und aus Klemmvorrichtungen zwischen dem Halter und dem Metallstab besteht, um diese in vorgewählter Stellung zueinander zu, fixieren. Ein derart ausgebildeter Halter ist mit einem an dem dem Kreisbogen entgegengesetzten Ende des Metallstabes ausgebildeten Haken in die Unterseite von Dachschrägfenstern einhängbar. Auch eine Befestigung des Metallstabes der Halterung an einer Dachschräge ist möglich. Die Tfatterung bildet keine Baueinheit mit der Aussenfläche eines Dachabdeckungsbausteins, sondern stellt ein für sich selbständiges Bauteil dar, das an vorhandenen Schrägflächen anbringbar ist, ohne integrierter Bestandteil eines Dachabdeckungsbausteins zu sein. Hinzu kommt, dass der Metallstab der Halterung Bohrlöcher zum Hindurchführen von Befestigungsschrauben zur Verbindung mit dem Untergrund aufweist.

Die Erfindung löst die Aufgabe, für Dachgauben mit mindestens einer Dachabdeckungsbausteinreihe unterhalb der Gaube einen Dachabdekkungsbaustein mit einem Blumentrog zu schaffen, der im Bereich des Dachgaubenfensters, ohne dass er an der Dachgaube selbst oder am Dachgaubenfensterrahmen befestigt werden muss, mühelos anbringbar, in seiner Herstellung wirtschaftlich und beim Decken eines Daches mit Dachabdeckungsbausteinen miteinbaubar und nachträglich in vorhandene Dächer einsetzbar oder auf vorhandene Dachbausteine aufsetzbar ist, wobei es ein weiteres Ziel der Erfindung ist, den Blumentrog an jede Dachneigung anpassbar zu machen.

Zur Lösung dieser Aufgabe wird ein Dachabdeckungsbaustein, insbesondere Dachstein, wie Falzpfanne, Wellprofilplatte od. dgl. für Schrägdächer, mit einem wannenförmigen, oben offen ausgebildeten Formkörper als Blumentrog vorgeschlagen, der erfindungsgemäss in der Weise ausgebildet ist, dass der Formkörper unmittelbar an der Aussenfläche des Dachabdeckungsbausteins befestigt ist oder mit dieser Aussenfläche eine Baueinheit bildet und eine Vorderwand besitzt, die im eingebauten Zustand des Bausteins senkrechtstehend ist, wobei die Vorderwand mit der Aussenfläche des Bausteins bzw. der Bodenplatte des Formkörpers in einem zur Dachneigung entsprechenden Winkel steht.

Ein derart ausgebildeter Dachabdeckungsbaustein mit einem an diesem angeordneten Blumentrog, wobei auch von einem Blumentrog ausgegangen werden kann, der an einem Dachabdekkungsbaustein angeordnet ist, ermöglicht mühelos beim Decken eines Daches im Bereich von Dachgaubenfenstern die Anordnung eines oder mehrerer Blumentröge insofern, als beim Vertegen der Dachabdeckungsbausteine in dem unterhalb eines Dachgaubenfensters liegenden Bereich Blumentröge aufweisende Dachabdeckungsbausteine eingesetzt werden, wobei je nach der Breite der Dachgaube eine entsprechende Anzahl von Blumentröge aufweisenden Bausteinen zu verlegen sind, wenn ein sich über die gesamte Breite der Dachgaube oder des Dachgaubenfensters erstreckender Blumentrog geschaffen werden soll. Der den Blumentrog bildende Formkörper eines jeden Bausteines ist an diesem so angeformt bzw. zu diesem so eingestellt, dass der Blumentrog gegenüber den der Dachneigung entsprechenden Bausteinen eine senkrechte Stellung einnimmt. Voraussetzung für die Anordnung von Blumentrögen im Dachgaubenfensterbereich ist das Vorhandensein von mindestens einer Bausteinreihe unterhalb der Dachgaube. Weist der die Bodenplatte des den Blumentrog bildenden Formkörpers bildende Baustein eine dachsteinartige Formplatte auf, deren Länge dem Mehrfachen der Breite eines Bausteins entspricht, dann ist es möglich, im Dachgaubenfensterbereich nur einen einzigen Blumentrog anzuordnen, dessen Länge dann der Breite des Dachgaubenfensters entspricht, wobei es auch möglich ist, bei sehr breiten Dachgaubenfenstern und bei entsprechend lang bemessenen Bodenplatten zwei oder auch mehr Blumentröge anzuordnen, deren Länge jeweils dem Mehrfachen einer Bausteinbreite entspricht. Die die Blumentröge tragenden Bausteine werden nach dem Verlegen noch zusätzlich an den Dachsparren verankert, um eine zusätzliche Stirnsicherung zu erhalten.

Alle Arten von Dachabdeckungsbausteinen, wie z.B. Falzpfannen, Flachdachpfannen od. dgl. und auch Wellprofilplatten können mit einem Blumentrog versehen sein.

Weitere vorteilhafte Ausführungsformen gehen aus den Unteransprüchen hervor.

Vorteilhaft ist die Ausgestaltung nach Anspruch 8, nach der der den Blumentrog bildende Formkörper aus einer senkrechten Vorderwand, einer zu dieser in einem der Dachneigung entsprechende Winkel stehenden Bodenplatte, die bodenseitig mit der Vorderwand verbunden ist, und aus zwei den Formkörper seitlich verschliessenden Seitenwänden besteht, wobei die Bodenplatte aussenseitig mit einer Beschichtung eines Haftklebers versehen ist. Diese Ausgestaltung ermöglicht die nachträgliche Anbringung eines Blumentroges an fertig verlegte Bausteine insofern, als der Blumentrog lediglich an dem Baustein zu befestigen ist, was mittels Kleb- oder anderer geeigneter Verbindungen erfolgt.

Im folgenden wird der Gegenstand der Erfindung in den Zeichnungen erläutert. Es zeigt
Fig. 1 in einer schaubildlichen Ansicht einen Dachabdeckungsbaustein mit einem Blumentrog,
Fig. 2 in einer Seitenansicht den Dachabdekkungsbaustein mit dem Blumentrog und
Fig. 3 in einer Seitenansicht einen Dachabdekkungsbaustein mit einem auf die Bausteinverlegungsneigung einstellbaren Blumentrog.

Der in Fig. 1 und 2 dargestellte und mit 10 bezeichnete Dachabdeckungsbaustein, wie Dachstein, trägt auf seiner Aussenseite einen Blumentrog, der von einem wannenförmigen, oben offen ausgebildeten Formkörper 20 gebildet wird, dessen Vorderwand mit 21 und dessen beide Seitenwände mit 22, 23 bezeichnet sind, während die Bodenplatte des Formkörpers 20 von der Aussenwandfläche 11 des Bausteins 10, d.h. von diesem selbst, gebildet wird. Die Vorderwand 21 des Formkörpers 20 nimmt eine senkrechte Stellung ein, wobei die beiden Seitenwände 22, 23 auch eine etwa dreieckförmige Fläche aufweisen können. Die Bodenplatte des Formkörpers kann auch von einem Baustein selbst gebildet werden. Mit 24 ist der Innenraum des Formkörpers 20 bezeichnet.

Die Bodenplatte des Formkörpers 20 bildet ein Dachabdeckungsbaustein 10, der als Falzpfanne oder als Flachdachpfanne ausgebildet ist, jedoch auch andere Dachabdeckungsbausteinarten und -formen können mit einem Formkörper 20 versehen sein. Auch Wellprofilplatten, insbesondere solche aus Zuschläge aufweisenden zementhaltigen Materialien können einen Formkörper 20 tragen.

Der Baustein 10 und der Formkörper 20 bilden eine Baueinheit. Bei der Fertigung des Bausteins erfolgt gleichzeitig die Herstellung des Formkörpers, so dass dieser mit dem Baustein fest verbunden ist. Der Formkörper 20 kann jedoch eine selbständige Einheit aus Vorderwand 21, Seitenwänden 22, 23 und einer Bodenplatte bilden und ist dann fest auf der Aussenwandfläche 11 des Bausteins 10 befestigt.

Die Länge des Formkörpers 20 entspricht etwa der Breite eines Bausteins 10. Ist dieser mit seitlichen Falzen 12, 13 (Fig. 1) versehen, so weist der Formkörper 20 gegenüber der Breite des Dachsteins 10 eine kürzere Länge auf. Um lange Blumentröge zu erhalten, besteht die Bodenplatte des Formkörpers aus einer dachabdeckungsbausteinartigen Formplatte, deren Länge dem Mehrfachen der Breite eines Bausteins 10 entspricht. Diese die Bodenplatte des Formkörpers bildende Formplatte braucht nicht das Oberflächenprofil eines Dachsteins oder das Wellenprofil einer Wellprofilplatte aufzuweisen; sie kann auch eben ausgebildet sein. Für den seitlichen Anschluss an die Dachabdeckungsbausteine muss jedoch diese Formplatte seitliche Falze aufweisen, die den Falzen 12, 13 eines Bausteins 10 entsprechen, wenn ein Dach mit Bausteinen gedeckt wird, oder bei Wellprofilplattendächern in den seitlichen Bereichen über die Länge des Formkörpers 20 hinausragende Abschnitte mit einem Wellenprofil aufweisen, damit ein seitliches Überlappen mit den benachbarten Wellprofilplatten des Daches möglich ist. Die Länge der Formplatte kann z.B. dem Zweifachen oder dem Dreifachen der Breite eines Dachabdeckungsbausteins entsprechen.

Nach der in Fig. 3 gezeigten Ausführungsform ist der Formkörper 220 auf dem Baustein 10 angeordnet. Der Formkörper 220 weist einen etwa dreieckförmigen Querschnitt auf und ist gebildet von der Vorderwand 221 und den beiden dreieckförmigen Seitenwänden, von denen in der Fig. 3 nur die Seitenwand 223 sichtbar dargestellt ist. Oben ist der Formkörper 220 offen ausgebildet. Seine Bodenplatte ist mit 225 bezeichnet.

Auch bei der in Fig. 3 gezeigten Ausführungsform kann der Baustein 10 eine Breite aufweisen, die dem Mehrfachen der Breite eines üblichen Bausteins entspricht, so dass auch lange Blumentröge geschaffen werden können.

Der Formkörper 20 bzw. 220 ist bodenbenachbart in seiner Vorderwand 21 bzw. 221 und/oder in einer oder in beiden Seitenwänden 22, 23 bzw. 223 mit mindestens einer Wasserabflussdurchbrechung 16 für den Giesswasserablauf versehen und besteht aus dem Dachabdeckungsbausteinmaterial; jedoch auch andere Werkstoffe können für die Herstellung des Formkörpers Verwendung finden.

Besteht der Blumentrog aus einem Formkörper, der eine senkrechte Vorderwand, eine zu dieser in einem der Dachneigung entsprechenden Winkel stehende Bodenplatte, die mit der Vorderwand verbunden ist, und zwei den Formkörper seitlich verschliessende Seitenwände aufweist und wobei die Bodenplatte aussenseitig mit einer Beschichtung eines Haftklebers versehen ist, so kann ein derart ausgebildeter Formkörper auf bereits verlegte Dachabdeckungsbausteine aufgesetzt und mit diesen z.B. verklebt werden.

Die Länge des Formkörpers kann der Breite eines Bausteins oder dem Vielfachen eines Bausteins entsprechen, so dass der Blumentrog sich dann über mehrere Dachsteine erstreckt. Weist die Bodenplatte des Formkörpers ein dem Profil des Bausteins entsprechendes Profil auf, so ist ein guter Sitz des Blumentroges auf dem Baustein bzw. den Bausteinen gewährleistet.

## Patentansprüche

1. Dachabdeckungsbaustein (10), insbesondere Dachstein, wie Falzpfanne, Wellprofilplatte od. dgl. für Schrägdächer, mit einem wannenförmigen, oben offen ausgebildeten Formkörper (20, 220) als Blumentrog, dadurch gekennzeichnet, dass der Formkörper (20, 220) unmittelbar an der Aussenfläche (11) des Dachabdeckungsbausteins (10) befestigt ist oder mit dieser (11) eine Baueinheit bildet und eine Vorderwand (21, 221 ) besitzt, die im eingebauten Zustand des Bausteins (10) etwa senkrechtstehend ist, wobei die Vorderwand (21, 221 ) mit der Aussenfläche (11) des Bausteins (10) bzw. der Bodenplatte (225) des Formkörpers (20, 220) in einem zur Dachneigung entsprechenden Winkel steht.

2. Dachabdeckungsbaustein nach Anspruch 1, dadurch gekennzeichnet, dass der Formkörper (220) von einer senkrechten Vorderwand (221) und von zwei etwa dreieckförmigen Seitenwänden (222, 223) gebildet ist, wobei die Bausteinaussenwandfläche (11) im Formkörperbereich die Bodenplatte des Formkörpers (220) bildend ist.

3. Dachabdeckungsbaustein nach Anspruch 1 bis 2, dadurch gekennzeichnet, dass die Länge des Formkörpers (20) der Breite des Bausteins (10) zwischen seinen beiden Längsfalzen (12, 13) entsprechend ausgebildet ist.

4. Dachabdeckungsbaustein nach Anspruch 1 bis 3, dadurch gekennzeichnet, dass die Bodenplatte (225) des Formkörpers (220) aus einer dachabdeckungsbausteinartigen Formplatte besteht, deren Länge der Breite mindestens eines Bausteins (10) entspricht.

5. Dachabdeckungsbaustein nach Anspruch 4, dadurch gekennzeichnet, dass die dachabdekkungsbausteinartige Formplatte des Formkörpers (220) eine Länge aufweist, die dem Mehrfachen der Breite eines Bausteins (10) entspricht.

v. Dachabdeckungsbaustein nach Anspruch 1 bis 5, dadurch gekennzeichnet, dass der Förmkörper (20; 220) bodenbenachbart in seiner Vorderwand (21; 221) und/oder in einer oder in beiden Seitenwänden (22, 23; 223) mindestens eine Wasserabflussdurchbrechung (16) aufweist.

7. Dachabdeckungsbaustein nach Anspruch 1 bis 6, dadurch gekennzeichnet, dass der Formkörper (20; 220) aus Dachabdeckungsbausteinmaterial besteht.

8. Dachabdeckungsbaustein nach Anspruch 1 bis 7, dadurch gekennzeichnet, dass der Formkörper (20; 220) aus einer senkrechten Vorderwand (21; 221), einer zu dieser in einem der Dachneigung entsprechenden Winkel stehenden Bodenplatte (225), die bodenseitig mit der Vorderwand verbunden ist, und aus zwei den Formkörper seitlich verschliessenden Seitenwänden (22, 23; 223) besteht, wobei die Bodenplatte aussenseitig mit einer Beschichtung eines Haftklebers versehen ist.

7. Dachabdeckungsbaustein nach Anspruch 8, dadurch gekennzeichnet, dass die Bodenplatte des Formkörpers (20; 220) ein der Dachsteinprofilierung entsprechendes Profil aufweist.

## Revendications

1. Pierre de couverture de toit (10), en particulier tuile, telle que tuile à emboîtement, plaque profilée ondulée ou équivalent, pour toits inclinés, avec un corps moulé (20, 220) en forme de cuve, ouvert vers le haut comme auge pour fleurs, caractérisée en ce que le corps moulé (20, 220) est fixe directement à la surface extérieure (11 ) de la pierre de couverture de toit (10) ou qu'il forme avec celle-ci (11) un élément de construction et qu'il possède une paroi de face (21,221 ) qui est à peu près perpendiculaire, la pierre (10) étant à l'état monté, la paroi de face (21, 221 ) formant, avec la surface extérieure (11) de la pierre (10) et/ou de la plaque de fond (225) du corps moulé (20, 220) un angle correspondant à l'inclinaison du toit.

2. Pierre de couverture de toit selon la revendication 1, caractérisé en ce que le corps moulé (220) est formé par une paroi de face verticale (221) et par deux parois latérales (222, 223) de forme à peu près triangulaire, la surface de la paroi extérieure de la pierre (11 ) formant, dans la zone du corps moulé, la plaque de fond du corps moulé (220).

3. Pierre de couverture de toit selon les revendications 1 à 2, caractérisée en ce que la longueur du corps moulé (20) est formée de manière à correspondre à la largeur de la pierre (10) entre ses deux joints debout longitudinaux (12,13).

4. Pierre de couverture de toit selon les revendications 1 à 3, caractérisée en ce que la plaque de fond (225) du corps moulé (220) consiste en une plaque moulée du type pierre de couverture de .toit dont la longueur correspond à la largeur d'au moins une pierre (10).

5. Pierre de couverture de toit selon la revendication 4, caractérisée en ce que la plaque moulée du type pierre de couverture de toit du corps moulé (220) est d'une longueur qui est un multiple de la largeur d'une pierre (10).

6. Pierre de couverture de toit selon les revendications 1 à 5, caractérisée en ce que le corps moulé (20, 220) présente à proximité du fond de sa paroi de face (21), 221) et/ou d'une ou des deux parois latérales (22, 23, 223) au moins une découpure pour l'écoulement de l'eau (16).

7. Pierre de couverture de toit selon les revendications 1 à 6, caractérisée en ce que le corps moulé (20, 220) est composé de matériau pour pierre de couverture de toit.

8. Pierre de couverture de toit selon les revendications 1 à 7, caractérisée en ce que le corps moulé (20, 220) est composé d'une paroi de face verticale (21, 221), d'une plaque de fond (225) formant un angle correspondant à l'inclinaison du toit, plaque de fond qui est reliée sur la face tournée vers le fond à la paroi de face, et de deux parois latérales enfermant latéralement le corps moulé, la plaque de fond étant enduite, sur sa face extérieure, d'une colle d'adhérence.

9. Pierre de couverture de toit selon la revendication 8, caractérisée en ce que la plaque de fond du corps moulé (20, 220) présente un profil correspondant au profilage de la pierre de toit.

## Claims

1. Roof cover brick (10), particularly roof tile such as a single depression interlocking tile, a corrugated roof tile or similar, for pitched roofs, with a tublike form (20, 220) with an open top in the form of a flower trough, characterized in that the form (20,220) is directly attached to the outer surface (11) of the roof cover brick (10) or forms an integrated whole with the said surface (11) and has a facing wall (21, 221), which, when the brick (10) is mounted, is in an approximate vertical position, whereby the facing wall (21, 221) and the outer surface (11) of the brick (10) resp. of the base plate (225) of the form (20, 220) have an angle that corresponds to the pitch of the roof.

2. Roof cover brick according to claim 1, characterized in that the form (220) is constituted by a vertical facing wall (221) and two more or less triangular lateral walls (222, 223), whereby the outer wall surface of the brick (11) in the area of the form constitutes the base plate of the form (220).

3. Roof cover brick according to claims 1 to 2, characterized in that the length of the form (20) corresponds to the width of the brick (10) between its two longitudinal grooves (12,13).

4. Roof cover brick according to claims 1 to 3, characterized in that the base plate (225) of the form (220) consists of a moulding plate in the form of a roof cover brick, the length of which corresponds to the width of at least one brick (10).

5. Roof cover brick according to claim 4, characterized in that the moulding plate of the form (220) in the form of a roof cover brick has a length which is many times larger than the width of the brick (10).

6. Roof cover brick according to claims 1 to 5, characterized in that the form (20; 220) presents at least one water drainage outlet (16) next to the base in its facing wall (21; 221) and/or in one or two lateral walls (22,23; 223).

7. Roof cover brick according to claims 1 to 6, characterized in that the form (20; 220) consists of roof cover brick material.

8. Roof cover brick according to claims 1 to 7, characterized in that the form (20; 220) consists of a vertical facing wall (21, 221), one base plate (225) with an angle to the said facing wall, which corresponds to the pitch of the roof, the base plate being linked with the facing wall, and of two lateral walls (22, 23; 223) laterally closing the form, whereby the outer surface of the base plate is coated with bonding emulsion.

9. Roof cover brick according to claim 8, characterized in that the base plate of the form (20; 220) presents a profile corresponding to the profile of the brick.
